# EUROPÄISCHE PATENTSCHRIFT

(11) **EP 0 523 370 B1**
(45) Veröffentlichungstag und Bekanntmachung des Hinweises auf die Patenterteilung: **28.12.1994**
(21) Anmeldenummer: 92109782.0
(22) Anmeldetag: 11.06.1992
(51) Int. Cl.: B65H 29/24

(54) **Einrichtung zur Zuführung von Luft in eine Luftkissentrommel**
Device for feeding air to an air cushion drum
Dispositif d'alimentation en air d'un tambour à coussin d'air

(30) Priorität: 10.07.1991 DE 4122792
(43) Veröffentlichungstag der Anmeldung: 20.01.1993
(73) Patentinhaber: MAN Roland Druckmaschinen AG, 63012 Offenbach (DE)
(72) Erfinder: Despot, Janko, W-6052 Mühlheim/Main (DE); Schoppe, Herbert, W-8902 Bezsäss (DE)
(74) Vertreter: Marek, Joachim, Dipl.-Ing.

(56) Entgegenhaltungen:
- DE-B- 1 141 297
- DE-C- 220 801
- DE-C- 728 119
- US-A- 1 867 256

## Beschreibung

Die Erfindung bezieht sich auf eine Einrichtung zur Zuführung von Luft in eine Luftkissentrommel für Bogendruckmaschinen. Sie ist vorzugsweise an Luftkissentrommeln einsetzbar, die als Abnahme- bzw. Auslegetrommel arbeiten.

Gemäß DD-WP 78 150 ist ein Drehgelenk für verschiedene Druckmedien bekannt. Die Zuführung des Druckmediums, z.B. Druckluft, erfolgt dabei axial über einen Kern sowie radial über ein konzentrisch zum Kern angeordnetes bewegliches Rohr. Sämtliche Abgänge befinden sich in einem festen Rohr, welches konzentrisch zwischen Kern und beweglichem Rohr angeordnet ist.

Ferner sind Drehübertrager aus dem Katalog 777D, "Rotating Unions" der Deublin Company, Northbook, Ill., 60062 USA bekannt. Diese bestehen im wesentlichen aus einer Welle, deren eine Stirnfläche mit einem drehbaren Teil fluchtend verbunden ist. Auf der Welle ist eine Gehäusebuchse gelagert, weiterhin sind zwischen Welle und Innenbohrung der Gehäusebuchse Dichtkörper angeordnet, die pro zu übertragenden Druckluftkanal eine ringförmige Kammer bilden. Mittels Anschlußbohrungen in der Gehäusebuchse sind diese Kammern mit Druckluft beaufschlagbar und über Bohrungen in der Welle wird die in die Kammern geleitete Luft in das sich drehende Teil weitergeleitet.

Nachteilig bei den bekannten Lösungen ist es, daß bei einer Bogenförderung mittels schattenreduzierter Greiferwagen, sowie bei mit Lärmdämmungsmaterial ausgestatteten Luftkissentrommeln (hoher Strömungswiderstand) die ortsfeste Anordnung der Drehübertrager, bedingt durch den konstant definierten Querschnitt, keine ausreichende Luftzufuhr gewährleistet. Schattenreduzierte Greiferwagen weisen gegenüber herkömmlichen Greiferwagen eine geringe Breite (in Laufrichtung) auf, um beim Trocknungsprozeß einen möglichst geringen Schatten auf den Bogen zu werfen.

Aufgabe der Erfindung ist es eine Einrichtung zur Zuführung von Luft in eine Luftkissentrommel zu entwickeln, die einen vergrößerten Strömungsquerschnitt aufweist um eine ausreichende Luftzufuhr in der Luftkissentrommel zu realisieren. Die Einrichtung soll dabei an Luftkissentrommeln einsetzbar sein, die für den Förderbetrieb mit schattenreduzierten Greiferwagen geeignet sind.

Die Aufgabe wird gemäß Patentanspruch 1 gelöst. Mit jeder Umdrehung der Welle der Luftkissentrommel erfolgt eine Rotationsbewegung des im Gleitlager eines Drehübertragers aufgenommenen Exzenters. Somit ist der Drehübertrager beweglich gelagert und führt eine Auf- und Abbewegung auf der Luftkissentrommelwelle aus. Da Drehübertrager und Luftkissentrommel eine Relativbewegung zueinander ausführen, werden zur Abdichtung Gleitdichtringe verwendet. Die Lösung bewirkt ausreichenden Platz und somit einen ungehinderten Lauf für schattenreduzierte Greiferwagen. Sie gewährleistet weiterhin eine erhöhte Luftzufuhr durch Vergrößerung des Strömungsquerschnittes und ist anwendbar für mittig als auch seitlich an Luftkissentrommeln angeordnete Luftzuführeinrichtungen.

Die erfindungsgemäße Lösung soll am Beispiel einer mittig an einer Luftkissentrommel angeordneten Einrichtung näher erläutert werden.

Dabei zeigen:
- Fig. 1: eine über zwei Drehgelenke abgestützte Einrichtung.
- Fig. 2: einen symmetrischen Schnitt der Einrichtung mit Stellung im unteren Totpunkt.

Auf einer Welle 3 der Luftkissentrommel 12 ist ein Exzenter 2 befestigt, der mit einem innerhalb des Drehübertragers 1 angeordneten Gleitlager 4 ein Kurvengelenk bildet. An den Stirnseiten des Drehübertragers 1 sind je ein Gleitdichtring 5.1, 5.2 angeordnet. Der Drehübertrager 1 weist eine Luftzuführung 6 auf, die mit einem statisch in der Druckmaschine angeordneten Luftzuführrohr 11 verbunden ist und mittels stirnseitig angeordneten Gleitdichtring 5.3 diese Verbindung abdichtet. Im Bereich der Luftzuführung 6 des Drehübertragers 1 befindet sich eine Führung 7, die über zwei Drehgelenke 8, 9 mit in Nadellagern gelagerten Bolzen sich auf einer Traverse 10 abstützt. Die Traverse 10 ist mit dem Druckmaschinengehäuse verbunden.

Der auf der Welle 3 der Luftkissentrommel 12 fixierte und im Gleitlager 4 des Drehübertragers 1 aufgenommene Exzenter 2 rotiert mit jeder Umdrehung um dieselbe. Durch diese bewegliche Lagerung wird die Auf- und Abwärtsbewegung der Einrichtung möglich. Exzenter- und Greiferwagenstellung sind so zueinander eingestellt, daß der Drehübertrager 1 sich am unteren Totpunkt befindet, wenn der Greiferwagen 13 sich darüber im Luftkissentrommelkanal befindet.

### Bezugszeichenliste

- 1: Drehübertrager
- 2: Exzenter
- 3: Welle
- 4: Gleitlager
- 5.1: Gleitdichtring
- 5.2: Gleitdichtring
- 5.3: Gleitdichtring
- 6: Luftzuführung
- 7: Führung
- 8: Drehgelenk
- 9: Drehgelenk
- 10: Traverse
- 11: Luftzuführrohr
- 12: Luftkissentrommel
- 13: Greiferwagen

## Patentansprüche

1. Einrichtung zur Zuführung von Luft in eine Luftkissentrommel (12), auf deren Welle konzentrisch ein Drehübertragen (1) angeordnet ist, der mit einem statisch angeordneten Luftzuführrohr (11) verbunden ist,
**dadurch gekennzeichnet**,
daß
- auf einer Welle (3) der Luftkissentrommel (12) ein Exzenter (2) fixiert ist, der mit einem innerhalb des Drehübertragers (1) angeordneten Gleitlager (4) ein Kurvengelenk bildet,
- der Drehübertrager (1) an den Stirnseiten Gleitdichtringe (5.1, 5.2) aufweist,
- der Drehübertrager (1) eine Luftzuführung (6) besitzt, die an ihrer Stirnseite einen Gleitdichtring (5.3) aufweist und mit dem statisch angeordneten Luftzuführrohr (11) verbunden ist,
- der Drehübertrager (1) im Bereich der Luftzuführung (6) eine Führung aufweist, die über zwei Drehgelenke (8, 9) oder ein Dreh-Schub-Gelenk sich auf einer Traverse (10) abstützt,
- die Traverse (10) mit dem Druckmaschinengehäuse verbunden ist.

## Claims

1. Device for feeding air into an air cushion drum (12) on the shaft of which a rotary converter (1) is arranged concentrically, which is connected with a statically arranged air feed tube (11), characterised in that
- on a shaft (3) of the air cushion drum (12) is fixed an eccentric (2) which constitutes with a sliding bearing (4) arranged within the rotary converter (1) a cam linkage,
- the rotary converter (1) has sliding seal rings (5.1, 5.2) on its end faces,
- the rotary converter (1) has an air feed (6) which has on its end face a sliding seal ring (5.3) and which is connected with the statically arranged air feed tube (11),
- the rotary converter (1) in the region of the air feed (6) has a feed which is supported via two rotary pivots (8, 9) or a rotary push linkage on a cross-meter (10),
- the cross-member (10) is connected with the printing press housing.

## Revendications

1. Dispositif d'alimentation en air d'un tambour à coussin d'air (12), sur l'arbre duquel est agencé, concentriquement, un dispositif de transfert rotatif (1), qui est relié à un tube d'alimentation en air (11) agencé de façon statique,
caractérisé en ce que :
- sur un arbre (3) du tambour à coussin d'air (12), il est fixé un excentrique (2) qui forme, avec un palier à glissement (4) agencé à l'intérieur du dispositif de transfert rotatif (1), une articulation à came,
- le dispositif de transfert rotatif (1) présente, sur les faces frontales, des bagues d'étanchéité à glissement (5.1, 5.2),
- le dispositif de transfert rotatif (1) possède une alimentation en air (6), qui présente, sur sa face frontale, une bague d'étanchéité à glissement (5.3) et est reliée au tube d'alimentation en air (11) agencé de façon statique,
- le dispositif de transfert rotatif (1), présente, dans la zone de l'alimentation en air (6), un guide qui s'appuie sur une traverse (10) par l'intermédiaire de deux articulations tournantes (8,9) ou d'un joint articulé et cylindrique,
- la traverse (10) est reliée au carter de la machine d'impression.
